# EUROPÄISCHE PATENTSCHRIFT

(11) **EP 1 040 016 B1**
(45) Veröffentlichungstag und Bekanntmachung des Hinweises auf die Patenterteilung: **18.09.2002**
(21) Anmeldenummer: 98964450.5
(22) Anmeldetag: 26.11.1998
(51) Int. Cl.: B43L 23/04

(54) **STIFTSPITZMASCHINE**
PENCIL SHARPENER
MACHINE A POINTE AVEC TIGE

(30) Priorität: 18.12.1997 DE 19756399
(43) Veröffentlichungstag der Anmeldung: 04.10.2000
(73) Patentinhaber: Wilhelm Dahle-Bürotechnik GmbH & Co KG, 96450 Coburg (DE)
(72) Erfinder: SCHULTHEISS, Thomas, D-96479 Weitramsdorf (DE)
(74) Vertreter: Tergau & Pohl Patentanwälte
(86) Internationale Anmeldenummer: EP9807649
(87) Internationale Veröffentlichungsnummer: WO99032306

(56) Entgegenhaltungen:
- CH-A- 181 271
- DE-C- 396 839
- DE-C- 472 725
- FR-A- 873 053
- US-A- 3 227 140

## Beschreibung

Die Erfindung betrifft eine Stiftspitzmaschine mit den Merkmalen des Oberbegriffs des Anspruchs 1. Wenn hier von einem "Stift" als vom Spannfutter der Spitzmaschine zu spannendem Werkstück die Rede ist, so sind darunter nicht nur Blei- oder Buntstifte, sondern auch Kajalstifte, Minen oder ähnliche stiftförmige Gegenstände gemeint.

Bei aus der DE-OS 2 015 683 sowie aus der US-PS 3,227,140 bekannten derartigen Stiftspitzmaschinen wird der Stift drehfest im Spannfutter gehalten, während die Fräser im Bereich der Stiftspitze um diese herum angetrieben umlaufen. Der Umlaufantrieb erfolgt motorisch oder auch von Hand. Das Spannfutter ist dabei innerhalb eines in Axialrichtung verschiebbaren Spannfuttergehäuses an dem die Fräsermechanik enthaltenden Maschinengehäuse in Axialrichtung verschiebbar geführt. Das Spannfuttergehäuse wird dabei durch eine Federspannung in Axialrichtung gegen die Fräser derart beaufschlagt, daß eine selbsttätige axiale Zustellung der Stiftspitze gegen die Rotationsebene der umlaufenden Fräser erfolgt.

Das Spannfutter der bekannten Spitzmaschinen ist vielteilig ausgebildet und dadurch fertigungstechnisch aufwendig. Die Haltezungen sind einzeln um gehäusefeste Achsen am Spannfuttergehäuse schwenkbar gelagert. Ihre äußeren Betätigungsenden sind antriebsmäßig mit einem gesonderten, die Spannfutterachse ringartig umgebenden Halterahmen verbunden, welcher gegen eine in dessen Umfangsrichtung wirksame Drehfeder um die Spannfutterachse schwenkbar innerhalb des Spannfuttergehäuses gelagert ist. Durch Schwenkung des Halterahmens gegen den Druck der Drehfeder öffnen die Halteenden der Haltezungen das Spannfutter und der Stift ist einfach entnehmbar. Die Drehfederbeaufschlagung des Halterahmens in Umfangsrichtung bewirkt eine selbsttätige Rückschwenkung der Halteenden der Haltezungen in ihre Klemmstellung gegenüber einem einliegenden Stift oder in eine achsnahe Schließstellung.

Ein ähnliches Spannfutter für eine Stiftspitzmaschine ist aus der DE-AS 1 063 934 bekannt. Anstelle einer Drehfeder sind hierbei jedoch mehrere in Umfangsrichtung verlaufende Schraubenfedern zur Beaufschlagung des Halterahmens vorgesehen. Aus der DE-PS 472 725 ist ein weiteres Spannfutter für eine Stiftspitzmaschine bekannt. Das Spannfutter wird hierbei durch mehrere Hebel gebildet, die um gehäusefeste Achsen schwenkbar gelagert sind und die etwa tangential zu einer Durchführung für den Stift geführt sind. Im Bereich der Durchführung trägt jeder Hebel eine Spannbacke, die in Schließstellung des Spannfutters in die Durchführung hineinragt. Die Hebel greifen dabei mit ihren äußeren Enden in Ausschnitte eines verschwenkbaren Spannfutterdeckels ein, so daß beim Drehen des Deckels die durch Federkraft zusammen gehaltenen Spannbacken etwa radial auseinander gezogen werden. Auch diese bekannten Spannfutter sind in nachteiliger Weise vielteilig ausgebildet und dadurch fertigungstechnisch aufwendig.

Der Erfindung liegt die Aufgabe zugrunde, eine Spitzmaschine der eingangs genannten Art baulich zu vereinfachen. Diese Aufgabe wird durch Anspruch 1 gelöst. Was beim Stand der Technik durch eine vielteilige Ausbildung mit einer Dreh- oder Schiebebeweglichkeit dieser Teile gegeneinander erreicht wird, bewerkstelligt die Erfindung mit lediglich dem Halterahmen und den daran weder drehbar noch verschiebbar fixierten Haltezungen. Einer gesonderten, in Umfangsrichtung wirksamen Drehfeder bedarf es nicht, weil deren Wirksamkeit ersetzt wird durch die nach Art einseitig eingespannter Stabfedern am Halterahmen fixierten Haltezungen und deren Anlage an ortsfesten Anschlägen des Spannfuttergehäuses.

Besonders vorteilhaft ist eine einstückige Ausbildung von Halterahmen und Haltezungen nach Anspruch 2. Die Verwendung von Polyoxymethylen (POM) als Material für das einstückig ausgebildete Spannfutter gemäß Anspruch 3 gewährt eine langfristig erhalten bleibende Elastizität der Haltezungen.

Eine Anordnung gemäß Anspruch 4 ermöglicht eine besonders einfache Montage des Spannfutters, da dieses nicht - wie herkömmlich - unter Vorspannung in das Spannfuttergehäuse eingebracht werden muß.

Mit den Ansprüchen 6 bzw. 7 wird eine einfache, einhändige Handhabung des Spannfutters erzielt.

Anspruch 8 ermöglicht für den Halterahmen eine große Gestaltungsfreiheit, ohne die Formgebungsfreiheit, das Federverhalten und die Schwenkbeweglichkeit der Haltezungen zu beeinflussen. Das ist besonders vorteilhaft, weil die Haltezungen am Halterahmen fixiert und insbesondere mit ihm einstückig hergestellt sind.

Die Federcharakteristik einer Haltezunge läßt sich einfach nach Anspruch 9 durch die Bemessung ihrer Querschnittfläche in den einzelnen Längsbereichen der Haltezunge einstellen. Dabei kann insbesondere der Verbindungsbereich zwischen der Haltezunge und dem Halterahmen vor einer hohen, materialschädigenden Torsionsspannung geschützt werden.

Durch Anspruch 10 wird eine Verbesserung der Griffigkeit der Halteenden der Haltezungen sichergestellt. Anspruch 12 und/oder 13 ermöglichen eine weitere Fertigungsvereinfachung der Spitzmaschine.

Ein Ausführungsbeispiel der Erfindung wird anhand der Figuren beschrieben. Es zeigen:
- Fig. 1: eine Draufsicht auf die Innenseite der Außenschale des Spannfuttergehäuses mit in Ruhestellung einliegendem Halterahmen,
- Fig. 2: eine Draufsicht analog Fig. 1 mit in die Öffnungsstellung des Spannfutters geschwenktem Halterahmen,
- Fig. 3: eine Draufsicht analog Fig. 1 auf lediglich den Halterahmen mit seinen einstückig angeformten Haltezungen,
- Fig. 4: einen vergrößerten Ausschnitt IV in Fig. 3, der den Ansatzbereich einer Haltezunge am Halterahmen darstellt,
- Fig. 5: eine Draufsicht analog Fig. 1 und 2 auf die nackte Innenwand der Außenschale des Spannfuttergehäuses,
- Fig. 6: eine Seitenansicht der Einzelteile des Spannfuttergehäuses in Explosionsdarstellung, nämlich
a) die Innenschale mit angeformter Axialführung,
b) das eigentliche Spannfutter aus Halterahmen und Spannzungen sowie
c) die Außenschale,
- Fig. 7: die Innenschale des Spannfuttergehäuses
a) mit angeformter Axialführung in Seitenansicht gemäß Pfeilrichtung Vlla
b) in Draufsicht auf deren Außenfläche gemäß Pfeilrichtung VIIb.
c) in Draufsicht auf deren dem Spannfutter zugewandte Innenfläche entsprechend Pfeil VIIc

Die erfindungsgemäße Spitzmaschine umfaßt gemäß Fig. 1 und 2 ein Spannfutter 1, welches in einem als trogförmige Außenschale 2 ausgebildeten Teil eines Spannfuttergehäuses 2,3 um eine Spannfutterachse 4 gelagert ist. Das Spannfutter 1 und die Außenschale 2 sind zur Verdeutlichung einzeln in Fig. 3 bzw. Fig. 5 sowie in Fig. 6 abgebildet. Durch eine in Fig. 1 nicht dargestellte Innenschale 3 wird das Spannfuttergehäuse 2,3 etwa in der Zeichenebene abgeschlossen. Die Begriffe radial und axial werden jeweils bezogen auf die Spannfutterachse 4 verwendet.

Zur Lagerung des Spannfutters 1 dienen an der Innenwand 5 der Außenschale 2 angebrachte Axialvorsprünge 6, die im Umfangsbereich eines im wesentlichen kreisscheibenförmigen Halterahmens 7 des Spannfutters 1 anliegen. Versetzt zu den Anlageflächen der Axialvorsprünge 6 sind im Umfangsbereich des Halterahmens 7 an diesem annähernd stabförmige Haltezungen 8 rechteckigen Querschnitts angeformt. Dabei ist eine Haltezunge 8 mit einem Teil einer Seitenfläche auf eine Stirnfläche 9 des Halterahmens 7 mit geringem Abstand aufgesetzt und ragt davon ausgehend im wesentlichen radial in Richtung auf die Spannfutterachse 4. Bezüglich ihrer Querschnittshöhe, d.h. ihrer Ausdehnung in Axialrichtung verjüngt sich die Haltezunge 8 keilartig, wie aus Fig. 6b zu ersehen ist. Die in Umfangsrichtung verbreiterten, radial inneren Halteenden 10 der Haltezungen 8 sind im - in Fig. 1 dargestellten - Ruhezustand des Spannfutters 1 einander dicht beabstandet. Zur Erhöhung der Griffigkeit sind die radial nach innen weisenden Flächen der Haltezungen 8 mit Halterillen 11 versehen.

Der Halterahmen 7 ist mittels der Axialvorsprünge 6 derart gelagert, daß er in einem begrenzten Winkelintervall um die Spannfutterachse 4 verschwenkbar ist. Die Extremstellungen des Halterahmens 7, die der Schließ- und der Offenstellung des Spannfutters 1 entsprechen, sind in Fig. 1 bzw. 2 dargestellt. Zur öffnenden Betätigung des Spannfutters 1 und der damit verbundenen Verschwenkung des Halterahmens 7 ist an diesem ein durch einen Schlitz 12 im Spannfuttergehäuse 2,3 ragender Öffnungshebel 13 angebracht. Die Länge des Schlitzes 12 begrenzt dabei den maximalen Schwenkweg des Halterahmens 7. Dem Öffnungshebel 13 steht ein an der Außenschale 2 außenseitig angebrachter Vorsprung als Gegenhalt 14 in Schwenkrichtung mit Abstand gegenüber.

Im Ruhezustand liegt jede Haltezunge 8 entspannt an einem von der Innenwand 5 der Außenschale 2 abstehenden Anschlag 15 an. Der Anschlag 15 ist derart positioniert, daß er die Haltezunge 8 nahe des Halteendes 10 an der in Schwenkrichtung weisenden Fläche berührt. Bei Verschwenkung des Halterahmens 7 und der mit diesem verbundenen Haltezunge 8 wird die Haltezunge 8 durch den in den Schwenkweg hineinstehenden Anschlag 15 nach Art einer einseitig eingespannten Stabfeder elastisch verformt, wobei diese Verbiegung in einer der Ebene des Halterahmens 7 vorgelagerten Parallelebene erfolgt. Dadurch wird das Halteende 10 radial nach außen ausgelenkt, wie aus Fig. 2 zu ersehen ist. Das Spannfutter 1 befindet sich somit in seiner Offenstellung.

Ein zu spitzender Stift kann nun durch eine sowohl im Spannfuttergehäuse 2,3 als auch im Halterahmen 7 vorgesehene Durchführung 16 in das Spannfutter 1 eingeschoben werden. Nach Loslassen des Öffnungshebels 13 schwenkt das Spannfutter 1, getrieben durch die Rückstellkraft der gebogenen Haltezungen 8, selbsttätig in Richtung seiner Schließstellung zurück. Dabei wird der eingeführte Stift von den zurückstrebenden Halteenden 10 koaxial zur Spannfutterachse 4 orts- und drehfest bezüglich des Spannfutters 1 eingespannt.

Der Montagevorgang erfolgt, wie in Fig. 6 angedeutet: Zunächst wird das Spannfutter 1 entlang der gestrichelten Linien und gemäß Fig. 1 in die Außenschale 2 eingelegt. Danach wird diese durch die Innenschale 3 verschlossen. Die Innenschale 3 ist gemäß Fig. 7 im wesentlichen eben gestaltet und trägt auf ihrer Innenwand 17 ein Netz von Versteifungsrippen 18. Die Verbindung zwischen Außen- 2 und Innenschale 3 wird dabei über eine in herkömmlicher Weise gestaltete Schnappverbindung 19 hergestellt.

Das Spannfuttergehäuse 2,3 ist über eine Axialführung 20 an einem nicht dargestellten, die Fräsermechanik enthaltenden Maschinengehäuse axial verschiebbar geführt. Diese Axialführung 20 ist einstückig an die Außenwand 21 der Innenschale 3 angeformt.

### Bezugszeichenliste

- 1: Spannfutter
- 2: Außenschale
- 3: Innenschale
- 4: Spannfutterachse
- 5: Innenwand
- 6: Axialvorsprung
- 7: Halterahmen
- 8: Haltezunge
- 9: Stirnfläche
- 10: Halteende
- 11: Halterille
- 12: Schlitz
- 13: Öffnungshebel
- 14: Gegenhalt
- 15: Anschlag
- 16: Durchführung
- 17: Innenwand
- 18: Versteifungsrippe
- 19: Schnappverbindung
- 20: Axialführung
- 21: Außenwand

## Patentansprüche

1. Stiftspitzmaschine mit einem einen anzuspitzenden Stift koaxial zu einer Spannfutterachse (4) mittels radialer Haltezungen (8) spannenden Spannfutter (1), welches in einem Spannfuttergehäuse (2,3) gelagert ist, wobei die Haltezungen (8) des Spannfutters (1) durch eine Schwenkbewegung gegen Federdruck gemeinsam vom Stift lösbar sind,
**dadurch gekennzeichnet,**
**daß** die Haltezungen (8) jeweils an einem Ende an einem die Spannfutterachse (4) mit Abstand etwa ringartig umgebenden und um die Spannfutterachse (4) schwenkbaren Halterahmens (7) starr befestigt sind,
**daß** das Spannfuttergehäuse (2,3) axial in den Schwenkweg der Haltezungen (8) hineinstehende Anschläge (15) trägt,
die bei einer Verschwenkung des Halterahmens (7) gegenüber dem Spannfuttergehäuse (2,3) die Haltezungen (8) elastisch nach Art einseitig eingespannter Stabfedern aus ihrer Spannstellung derart herausbiegen, daß ihre Halteenden (10) nach außen ausgelenkt werden und den Stift freigeben.

2. Stiftspitzmaschine nach Anspruch 1,
**dadurch gekennzeichnet,**
**daß** die Haltezungen (8) und der Halterahmen (7) einstückig sind und aus elastischem Kunststoff bestehen.

3. Stiftspitzmaschine nach Anspruch 2,
**dadurch gekennzeichnet,**
**daß** der Halterahmen (7) und die Haltezungen (8) aus Polyoxymethylen bestehen.

4. Stiftspitzmaschine nach einem der Ansprüche 1 bis 3,
**dadurch gekennzeichnet,**
**daß** das Spannfutter (1) im Ruhezustand mit entspannten Haltezungen (8) in einer Schwenkführung des Spannfuttergehäuses (2,3) einliegt.

5. Stiftspitzmaschine nach einem der Ansprüche 1 bis 4,
**dadurch gekennzeichnet,**
**daß** der Halterahmen (7) etwa einen Kreisring bildet und in einem begrenzten Winkelbereich um die Spannfutterachse (4) drehbeweglich gelagert ist.

6. Stiftspitzmaschine nach einem der Ansprüche 1 bis 5,
**dadurch gekennzeichnet,**
**daß** der Halterahmen (7) zu seiner Schwenkbetätigung mit einem im wesentlichen radial aus dem Spannfuttergehäuse (1) herausstehenden Öffnungshebel (13) versehen ist.

7. Stiftspitzmaschine nach Anspruch 6,
**dadurch gekennzeichnet,**
**daß** ein als Gegenhalt (14) für die Schwenkbetätigung wirksamer Gehäusevorsprung mit Umfangsabstand vom Öffnungshebel (13) außenseitig am Spannfuttergehäuse (2,3) angeordnet ist.

## Claims

1. Pencil sharpener with clamping chuck (1) by means of which a pencil which is to be sharpened is clamped coaxially with a clamping-chuck axis (4) by means of radially retaining tongues (8) and which is mounted in a clamping-chuck housing (2, 3), it being possible for the tongues (8) of the clamping chuck (1) to be released from the pencil together by a pivoting movement counter to spring pressure, **characterized in that** the retaining tongues (8) are each fastened rigidly, at one end, on a retaining frame (7), which encloses the clamping-chuck axis (4), at a spacing therefrom, approximately annularly and can be pivoted about the clamping-chuck axis (4), and **in that** the clamping-chuck housing (2, 3) bears stops (15) which project axially into the pivot path of the retaining tongues (8) and, when the retaining frame (7) is pivoted in relation to the clamping-chuck housing (2, 3), bend the retaining tongues (8) elastically out of their clamping position, in the manner of bar springs which are clamped in at one end, such that their retaining ends (10) are deflected outwards and release the pencil.

2. Pencil sharpener according to Claim 1, **characterized in that** the retaining tongues (8) and the retaining frame (7) are in one piece and consist of elastic plastic material.

3. Pencil sharpener according to Claim 2, **characterized in that** the retaining frame (7) and the retaining tongues (8) consist of polyoxymethylene.

4. Pencil sharpener according to one of Claims 1 to 3, **characterized in that**, in the rest state, the clamping chuck (1) is positioned, with the retaining tongues (8) relieved of stressing, in a pivot guide of the clamping-chuck housing (2, 3).

5. Pencil sharpener according to one of Claims 1 to 4, **characterized in that** the retaining frame (7) forms approximately a circular ring and is mounted such that it can be rotated over a limited angle range about the clamping-chuck axis (4).

6. Pencil sharpener according to one of Claims 1 to 5, **characterized in that**, for its pivoting actuation, the retaining frame (7) is provided with an opening lever (13) which projects essentially radially out of the clamping-chuck housing (1).

7. Pencil sharpener according to Claim 6, **characterized in that** a housing protrusion which acts as a support (14) for the pivoting actuation is arranged on the outside of the clamping-chuck housing (2, 3), at a peripheral spacing from the opening lever (13).

## Revendications

1. Machine taille-crayon comportant un mandrin de serrage (1) serrant un crayon à tailler coaxialement à un axe (4) du mandrin de serrage au moyen de languettes de retenue radiales (8), ledit mandrin étant monté dans un boîtier de mandrin de serrage (2, 3), les languettes de retenue (8) du mandrin de serrage (1) pouvant être détachées conjointement du crayon par un mouvement de pivotement à l'encontre de la pression d'un ressort, **caractérisée en ce que** les languettes de retenue (8) sont fixées rigidement par une extrémité respective sur un cadre de retenue (7) entourant approximativement à la manière d'un anneau et à distance l'axe (4) du mandrin de serrage et susceptible de pivoter autour de l'axe (4) du mandrin de serrage, **en ce que** le boîtier (2, 3) du mandrin de serrage porte des butées (15) qui font saillie axialement dans la course de pivotement des languettes de retenue (8), qui, lors d'un pivotement du cadre de retenue (7) par rapport au boîtier (2, 3) du mandrin de serrage, font fléchir élastiquement les languettes de retenue (8) à la manière de ressorts à lame serrés unilatéralement, hors de leur position de serrage, de telle sorte que leurs extrémités de retenue (10) sont déviées vers l'extérieur et libèrent le crayon.

2. Machine taille-crayon selon la revendication 1, **caractérisée en ce que** les languettes de retenue (8) et le cadre de retenue (7) sont réalisés d'un seul tenant en matière plastique élastique.

3. Machine taille-crayon selon la revendication 2, **caractérisée en ce que** le cadre de retenue (7) et les languettes de retenue (8) sont constitués en polyoxyméthylène.

4. Machine taille-crayon selon l'une quelconque des revendications 1 à 3, **caractérisée en ce que** le mandrin de serrage (1) est logé, dans l'état de repos avec des languettes de retenue (8) détendues, dans un guidage de pivotement du boîtier (2, 3) du mandrin de serrage.

5. Machine taille-crayon selon l'une quelconque des revendications 1 à 4, **caractérisée en ce que** le cadre de retenue (7) forme approximativement un anneau circulaire et est monté mobile en rotation dans une zone angulaire limitée autour de l'axe (4) du mandrin de serrage.

6. Machine taille-crayon selon l'une quelconque des revendications 1 à 5, **caractérisée en ce que** le cadre de retenue (7) est pourvu, pour son actionnement en pivotement, d'un levier d'ouverture (13) qui fait saillie sensiblement radialement hors du boîtier du mandrin de serrage (1).

7. Machine taille-crayon selon la revendication 6, **caractérisée en ce qu'**une saillie du boîtier faisant office de contre-butée (14) pour l'actionnement en pivotement est agencée, à distance périphérique du levier d'ouverture (13), du côté extérieur sur le boîtier (2, 3) du mandrin de serrage.
